# EUROPÄISCHE PATENTSCHRIFT

(11) **EP 2 286 025 B1**
(45) Veröffentlichungstag und Bekanntmachung des Hinweises auf die Patenterteilung: **28.09.2011**
(21) Anmeldenummer: 09745823.6
(22) Anmeldetag: 15.05.2009
(51) Int. Cl.: D21F 1/18, B06B 1/14

(54) **SCHÜTTELVORRICHTUNG**
SHAKING DEVICE
MÉCANISME D'AGITATION

(30) Priorität: 16.05.2008 DE 102008001831; 03.07.2008 DE 102008040111
(43) Veröffentlichungstag der Anmeldung: 23.02.2011
(73) Patentinhaber: Voith Patent GmbH, 89522 Heidenheim (DE)
(72) Erfinder: LINK, Christoph, 88250 Weingarten (DE); WEISSHUHN, Elmer, Dr, 88267 Vogt (DE)
(86) Internationale Anmeldenummer: PCT/EP2009/055922
(87) Internationale Veröffentlichungsnummer: WO 2009/138491

(56) Entgegenhaltungen:
- EP-A- 0 635 601
- DE-C- 681 896
- DE-U- 1 982 687

## Beschreibung

Die Erfindung betrifft eine Schüttelvorrichtung zum Hin- und Herbewegen einer Walze einer Maschine zur Herstellung und/oder Behandlung einer Faserstoffbahn entlang einer Achse der Walze. Bei der Faserstoffbahn kann es sich insbesondere um eine Papier- oder Kartonbahn handeln.

Bei derartigen Schüttelvorrichtungen kann es dazu kommen, dass Reaktionskräfte in das Fundament eingeleitet werden. Ein weiteres Problem besteht darin, dass sich ein relativ hoher Energieverbrauch ergeben kann.

Aus der DE-PS 681 896 ist bereits eine Schüttelvorrichtung für Langsiebpapiermaschinen bekannt, bei der der Siebtisch mit einem Ausgleichsgewicht elastisch verbunden ist, wodurch ein zwei in Resonanz stehende Massen umfassendes Schwingsystem gebildet wird.

Bei einer aus der WO 98/35094 A1 bekannten Schüttelvorrichtung ist der betreffende Körper mit zwei Exzenterantrieben gekoppelt, deren Exzenterlagen zur Einstellung des Hubs der Körperbewegung gegeneinander verstellbar sind. Eine vergleichbare Schüttelvorrichtung ist auch in der EP 1 624 102 B beschrieben.

Aus der EP 0 635 601 A1 ist ein Schüttelbock zum Schütteln von schweren Walzen einer Papiermaschine bekannt, bei der ein Schwingungsmotor über ein Verbindungselement mit der zu schüttelnden Masse verbunden ist, das in Richtung der Zwangsbewegung kontrollierbar, längenveränderbar und insbesondere federelastisch verformbar ist.

In der EP 0 500 765 B1 ist ein Resonanzschwinger beschrieben, der einen aktiven Schwingerteil umfasst, der unter Bildung eines Koppelschwingers mit einem passiven Schwingerteil größerer Länge in Berührung steht, der die Resonanzfrequenz hauptsächlich bestimmt und aus einer in einem Resonanzbehälter enthaltenden Flüssigkeitssäule besteht, deren Menge zur Änderung der Resonanzfrequenz durch einen verstellbaren Teil kontinuierlich veränderbar ist.

Bei einem in dem DE-GBM 1 982 687 beschriebenen Resonanzschwinger sind zur Veränderung der Schwingweite neben Energie speichernden Resonanzfedern ein oder mehrere Dämpfervorrichtungen vorgesehen, deren Dämpferglieder eine veränderbare Dämpfung ermöglichen.

Der Erfindung liegt die Aufgabe zugrunde, eine verbesserte Schüttelvorrichtung der eingangs genannten Art zu schaffen. Dabei soll auf einfache und zuverlässige Art und Weise insbesondere im Wesentlichen ausgeschlossen sein, dass Reaktionskräfte in das Fundament eingeleitet werden. Zudem soll der Energieverbrauch auf ein Minimum reduziert werden.

Erfindungsgemäß wird diese Aufgabe gelöst durch die Merkmale des Anspruchs 1.

Es wird also eine Schüttelvorrichtung zum Hin- und Herbewegen einer Walze einer Maschine zur Herstellung und/oder Behandlung von Faserstoffbahn entlang einer Achse der Walze, angegeben, bei der die Walze zur Bildung eines Schwingungssystems federelastisch mit einer Gegenmasse gekoppelt ist. Zudem sind Mittel vorgesehen, um das die Walze sowie die Gegenmasse umfassende Schwingungssystem bei dessen Resonanzfrequenz anzutreiben. Ein in der Praxis sinnvoller Bereich für die Resonanzfrequenz kann zwischen 3 und 20 Hz, insbesondere zwischen 5 und 10 Hz liegen.

Aufgrund dieser Ausbildung wird unter anderem erreicht, dass keine den Prozess störenden Reaktionskräfte in das Fundament eingeleitet werden. Zudem ist der Energieverbrauch für den Antrieb der Schüttelvorrichtung deutlich reduziert.

Mit der Walze, gegebenenfalls mitsamt Kolbenstange, einerseits und der Gegenmasse andererseits ergibt sich eine Art Resonanzschwinger mit zwei Massen.

Erfindungsgemäß ist eine mit der Walzenachse ausgerichtete hydraulische Zylinder/Kolben-Einheit vorgesehen, deren Kolben mit der Walze, gekoppelt und deren Zylinder zur Bildung der schwingenden Gegenmasse entlang der Walzenachse beweglich gelagert ist, wobei die Walze über die beiderseits des Kolbens vorgesehenen eingeschlossenen Volumina der insbesondere gleichgängigen Zylinder/Kolben-Einheit federelastisch, beispielsweise hydraulisch, mit der den Zylinder umfassenden Gegenmasse gekoppelt ist.

Die beiden federelastisch miteinander gekoppelten Massen können in dem gebildeten Schwingungssystem gegeneinander schwingen. Dabei sind aus Praxisgründen bevorzugt gleiche oder etwa gleiche Massen vorgesehen. Die beiden federelastisch miteinander gekoppelten Massen können jedoch auch in einem gegenseitigen Verhältnis von 3:1 bis 1:3 liegen.

Der Zylinder der Zylinder/Kolben-Einheit umfasst zweckmäßigerweise eine die Masse erhöhende Ummantelung, insbesondere eine Betonummantelung. Dabei kann der Zylinder mit dem Ummantelungsmaterial, vorzugsweise Beton, umgossen sein.

Die die federelastische Kopplung bewirkenden Justierfedern können also insbesondere als reine Ölfedern durch die eingeschlossenen Volumina in einem insbesondere gleichgängigen Hydraulikzylinder realisiert sein.

Wie bereits erwähnt, wird der hydraulische Schwinger bevorzugt in der Eigen- oder Resonanzfrequenz betrieben.

Die Antriebsmittel der Schüttelvorrichtung umfassen vorteilhafterweise Mittel zur zyklischen Druckversorgung der Zylinder/Kolben-Einheit. Dabei können die Antriebsmittel der Schüttelvorrichtung insbesondere ein Servoventil umfassen.

Gemäß einer bevorzugten praktischen Ausführungsform der erfindungsgemäßen Schüttelvorrichtung ist die Zylinder/Kolben-Einheit über die Antriebsmittel der Schüttelvorrichtung so beaufschlagbar, dass durch Dämpfung und/oder Reibung bedingte Energieverluste durch eine entsprechende Druckerhöhung insbesondere beim Druckmaximum im Umkehrpunkt wieder ausgeglichen werden. Die damit verbundene Volumenvergrößerung kann zum Beispiel nach einer halben Weglänge (π), das heißt bei dem Druck Null im Umkehrpunkt wieder ausgeglichen werden.

Die zyklische Druckversorgung kann insbesondere über das Servoventil erfolgen.

Die Antriebsmittel der Schüttelvorrichtung umfassen bevorzugt eine Steuer- und/oder Regeleinrichtung, wobei diese insbesondere zur Ansteuerung des Servoventils vorgesehen sein kann.

Von Vorteil ist insbesondere auch, wenn die Antriebsmittel der Schüttelvorrichtung Wegsensoren zur Erfassung des Hubs der Walze und/oder des Hubs der Gegenmasse umfassen. Die betreffenden Wegsignale können dann der Steuer- und/oder Regeleinrichtung zugeführt werden.

Von Vorteil ist insbesondere auch, wenn die insbesondere zur Ansteuerung des Servoventils vorgesehene Steuer- und/oder Regeleinrichtung so ausgeführt ist, dass zur automatischen Ermittlung der Resonanzfrequenz des Schwingungssystems die Erregerfrequenz, mit der das Schwingungssystem beaufschlagt wird, ausgehend von einer vorgebbaren Frequenz in definierten Schritten nach oben und/oder nach unten variiert wird, bis die Summe der Hübe der Walze und der Gegenmasse ein Maximum erreicht hat. Dabei kann die vorgegebene, zum Beispiel rechnerische Frequenz insbesondere in kleinen Schritten variiert werden.

Weiterhin kann die Resonanzfrequenz des Schwingungssystems permanent oder in zeitlichen Abständen durch eine minimalste Variation (+/-) der vorgebbaren Frequenz und damit eine verbundene Gesamthubveränderung auf Veränderungen überprüfbar sein. Hierbei ist die vorgebbare Frequenz bevorzugt den sich ändernden Gegebenheiten, wie beispielsweise Temperatur oder. Reibungsverhältnisse, adaptiv anpassbar.

Die Steuer- und/oder Regeleinrichtung kann insbesondere auch so ausgeführt sein, dass bei der Variation der Erregerfrequenz der Stellweg und die Stellzeit des Servoventils konstant gehalten werden.

Damit kann dann automatisch die genaue Resonanzfrequenz gefunden werden.

Gemäß einer zweckmäßigen praktischen Ausführungsform ist die Steuer- und/oder Regeleinrichtung so ausgeführt, dass nach erfolgter Ermittlung der Resonanzfrequenz des Schwingungssystems der Hub der Gegenmasse durch das bevorzugt am Umkehrpunkt bzw. im Umkehrbereich der Zylinder/KolbenEinheit zugespeiste Volumen definiert wird. Dabei kann die Steuer- und/oder Regeleinrichtung insbesondere so ausgeführt sein, dass der Zylinder/KolbenEinheit ein einer jeweiligen Hubsollwertvorgabe entsprechendes Volumen zugespeist wird.

Ist also die genaue Resonanzfrequenz über die Steuer- und/oder Regeleinrichtung aufgefunden, wird der Hub durch das bevorzugt am Umkehrpunkt bzw. im Umkehrbereich zugespeiste Volumen definiert. Von der Steuer- und/oder Regeleinrichtung wird die Menge entsprechend der Hubsollwertvorgabe eingestellt.

Von Vorteil ist insbesondere auch, wenn die Steuer- und/oder Regeleinrichtung so ausgeführt ist, dass die Resonanzfrequenz des Schwingungssystems zur Einstellung der Schüttelfrequenz über ein Zu- bzw. Abschalten bevorzugt von gleichen Volumina auf den beiden Kolbenseiten der Zylinder/Kolben-Einheit variierbar ist.

Die Variation der Eigenfrequenz kann also durch Zu- bzw. Abschalten von vorzugsweise gleichen Volumina auf beiden Kolbenseiten stattfinden (Vier-Zweiwegeventil). So kann schrittweise die Schüttelfrequenz eingestellt werden.

Gemäß einer alternativen vorteilhaften Ausführungsform sind die Volumina auf den beiden Kolbenseiten der Zylinder/Kolben-Einheit über parallel verfahrbare Hydraulikzylinder stufenlos variierbar. Insbesondere werden dabei beide Volumina der beiden Hydraulikzylinder gleichzeitig um gleiche Beträge verstellt.

Die Gegenmasse kann über zwei einstellbare Justierfedern in oder etwa in der Mitte des Gesamthubs gehalten werden.

Wird ein leckagefreies Ölsystem vorausgesetzt, kann die Verlustenergie auch auf anderem Weg zugeführt werden. So können beispielsweise die die eine Masse bildende Walze oder die Gegenmasse von außen zur Oszillation angeregt werden ("Anschieben"). Dazu können beispielsweise so genannte mechanische Shaker, Hydraulikzylinder und/oder Elektromagnete eingesetzt werden. In diesem Fall entfällt die Ansteuerung über das Servoventil. Das beschriebene Verfahren zur automatischen Ermittlung der Resonanzfrequenz kann dabei ebenfalls angewendet werden.

Bei einem leckagebehafteten Ölsystem muss die Leckagemenge durch eine Nachdosierung ersetzt werden, damit die eingeschlossenen Volumina etwa konstant gehalten werden. Eine Leckage wird erkannt, wenn bei gleicher zugeführter Verlustenergie die Summe der Hübe der Walze und der Gegenmasse kleiner wird und/oder die Resonanzfrequenz abfällt.

Prinzipiell lassen sich die hydraulischen Justierfedern durch Justierfedern beliebiger Art ersetzen. Was die Verlustenergie betrifft, so kann diese beispielsweise durch Anschieben kompensiert werden. Für eine definierte Frequenz kann so ein mechanisches System mit Justierfedern realisiert werden. Durch Zu- und Abschalten weiterer Justierfedern sind Frequenzsprünge realisierbar.

Weitere Merkmale und Vorteile der Erfindung ergeben sich aus der Zeichnung; in dieser zeigen:
- Fig. 1: eine schematische Darstellung einer beispielhaften Ausführungsform einer erfindungsgemäßen Schüttelvorrichtung;
- Fig. 2: ein Diagramm, in dem für eine beispielhafte Ausführungsform des hydraulischen Resonanzschwingers der Schüttelvorrichtung gemäß Figur 1 der Zylinderdruck sowie das Totvolumen über der Frequenz angegeben sind; und
- Fig.3: ein Diagramm, in dem für eine weitere beispielhafte Ausführungsform des hydraulischen Resonanzschwingers der Zylinderdruck sowie das Totvolumen über der Frequenz angegeben sind.

Fig. 1 zeigt in schematischer Darstellung eine beispielhafte Ausführungsform einer erfindungsgemäßen Schüttelvorrichtung 10 zum Hin- und Herbewegen einer eine Masse m₁ aufweisenden Walze 12 entlang einer Achse 14 derselben. Bei der Walze 12 handelt es sich um eine Walze einer Maschine zur Herstellung und/oder Behandlung einer Faserstoffbahn, insbesondere Papier- oder Kartonbahn.

Die Walze 12 ist zur Bildung eines Schwingungssystems federelastisch mit einer aufweisenden Gegenmasse 16 gekoppelt. Beim vorliegenden Ausführungsbeispiel sind die beiden Massen der Walze 12 und des Kolbens 22 einerseits und der Gegenmasse 16 andererseits zumindest im Wesentlichen gleich groß, also m₁ ≈ m₂.

Zudem sind Mittel 18 vorgesehen, um das die Walze 12 samt Kolben 22 sowie die Gegenmasse 16 umfassende Schwingungssystem bei dessen Resonanzfrequenz anzutreiben.

Dabei ist eine mit der Walzenachse 14 ausgerichtete hydraulische Zylinder/Kolben-Einheit 20 vorgesehen, deren Kolben 22 mit der Walze 12 spielfrei und mechanisch gekoppelt und deren Zylinder 24 zur Bildung der schwingenden Gegenmasse 16 entlang der Walzenachse 14 beweglich gelagert ist. Dabei ist die Walze 12 über die beiderseits des Kolbens 22 vorgesehenen eingeschlossenen Volumina V_{L}, V_{R} der vorzugsweise gleichgängigen Zylinder/Kolben-Einheit 20 federelastisch mit der den Zylinder 24 umfassenden Gegenmasse 16 gekoppelt. Der Zylinder 24 der Zylinder/Kolben-Einheit 20 kann eine die Masse erhöhende Ummantelung, insbesondere Betonummantelung, umfassen. Dabei kann der Zylinder 24 mit dem Ummantelungsmaterial, vorzugsweise Beton, umgossen sein.

Die Antriebsmittel 18 der Schüttelvorrichtung können insbesondere Mittel zur zyklischen Druckversorgung der Zylinder/Kolben-Einheit 20 umfassen.

Dabei können die Antriebsmittel 18 der Schüttelvorrichtung insbesondere zur zyklischen Druckversorgung der Zylinder/Kolben-Einheit 20 ein Servoventil 26 umfassen.

Die Zylinder/Kolben-Einheit 20 ist über die Antriebsmittel 18 der Schüttelvorrichtung insbesondere so beaufschlagbar, dass durch Dämpfung und/oder Reibung bedingte Energieverluste durch eine entsprechende Druckerhöhung insbesondere beim Druckmaximum im Umkehrpunkt wieder ausgeglichen werden. Die damit verbundene Volumenvergrößerung kann nach etwa einer halben Wellenlänge (π), das heißt bei einem Druck Null im Umkehrpunkt wieder ausgeglichen werden.

Wie bereits erwähnt, erfolgt die zyklische Druckversorgung vorzugsweise über das Servoventil 26.

Insbesondere zur Ansteuerung dieses Servoventils 26 können die Antriebsmittel 18 der Schüttelvorrichtung eine Steuer- und/oder Regeleinrichtung 28 umfassen.

Zudem können die Antriebsmittel 18 der Schüttelvorrichtung Wegsensoren 30, 32 zur Erfassung des Hubs der Walze 12 und/oder des Hubs der Gegenmasse 16 aufweisen.

Auch kann die insbesondere zur Ansteuerung des Servoventils 26 vorgesehen Steuer- und/oder Regeleinrichtung 28 so ausgeführt sein, dass zur automatischen Ermittlung der Resonanzfrequenz des Schwingungssystems die Erregerfrequenz, mit der das Schwingungssystem beaufschlagt wird, ausgehend von einer vorgebbaren Frequenz f in definierten kleinen Schritten nach oben und/oder nach unten variiert wird, bis die Summe der Hübe der Walze und der Gegenmasse ein Maximum erreicht hat.

Ferner kann die Resonanzfrequenz des Schwingungssystems permanent oder in zeitlichen Abständen durch eine minimalste Variation (+/-) der Vorgebbaren Frequenz f und damit eine verbundene Gesamthubveränderung auf Veränderungen überprüfbar sein. Hierbei ist die vorgebbare Frequenz f den sich ändernden Gegebenheiten, wie beispielsweise Temperatur oder Reibungsverhältnisse, adaptiv anpassbar.

Dabei kann die Steuer- und/oder Regeleinrichtung 28 insbesondere auch so ausgeführt sein, dass bei der Variation der Erregerfrequenz der Stellweg und die Stellzeit des Servoventils 26 konstant gehalten werden.

Die Steuer- und/oder Regeleinrichtung 28 kann insbesondere auch so ausgeführt sein, dass nach erfolgter Ermittlung der Resonanzfrequenz des Schwingungssystems der Hub der Gegenmasse 16 durch das bevorzugt am Umkehrpunkt der Zylinder/Kolben-Einheit 20 zugespeiste Volumen definiert wird.

Es ist insbesondere auch eine solche Ausführung der Steuer- und/oder Regeleinrichtung 28 denkbar, bei der der Zylinder/Kolben-Einheit 20 ein einer jeweiligen Hubsollwertvorgabe s entsprechendes Volumen zugespeist wird.

Überdies kann die Steuer- und/oder Regeleinrichtung 28 insbesondere auch so ausgeführt sein, dass die Resonanzfrequenz des Schwingungssystems zur Einstellung der Schüttelfrequenz über ein Zu- bzw. Abschalten von gleichen Volumina auf den beiden Kolbenseiten der Zylinder/Kolben-Einheit 20 variierbar ist.

Grundsätzlich können die Volumina auch durch parallel verfahrbare Hydraulikzylinder stufenlos variiert werden. Insbesondere werden dabei beide Volumina der beiden Hydraulikzylinder gleichzeitig um gleiche Beträge verstellt.

Die Gegenmasse 16 kann über zwei einstellbare Justierfedern 34, 36 in oder etwa in der Mitte des Gesamthubs gehalten werden.

Wird ein leckagefreies Ölsystem vorausgesetzt, kann die zur Kompensation der Verlustenergie dienende Energie auch auf andere Art zugeführt werden. So kann beispielsweise die die Walze 12 umfassende Masse oder die Gegenmasse 16 von außen zur Oszillation angeregt werden (Anschieben). Es sind beispielsweise auch so genannte mechanische Shaker, Hydraulikzylinder, Elektromagnete und/oder dergleichen denkbar. Die Ansteuerung über das Servoventil 26 entfällt in diesem Fall. Das beschriebene Verfahren zur automatischen Ermittlung der Resonanzfrequenz kann dabei ebenfalls angewendet werden.

Bei einem leckagebehafteten Ölsystem muss die Leckagemenge durch eine Nachdosierung ersetzt werden, damit die eingeschlossenen Volumina etwa konstant gehalten werden. Eine Leckage wird erkannt, wenn bei gleicher zugeführter Verlustenergie die Summe der Hübe der Walze 12 und der Gegenmasse 16 kleiner wird und/oder die Resonanzfrequenz abfällt.

Prinzipiell lassen sich die hydraulischen Justierfedern durch Justierfedern beliebiger Art ersetzen. Was die Verlustenergie angeht, so kann die zur Kompensation erforderliche Energie beispielsweise durch Anschieben in das System eingebracht werden. Für eine definierte Frequenz f kann so ein mechanisches System mit Justierfedern realisiert werden. Durch Zuschalten von weiteren Justierfedern sind Frequenzsprünge realisierbar.

In dem Diagramm gemäß Fig. 2 sind für eine beispielhafte Ausführungsform des beispielsweise in der Fig. 1 wiedergegebenen hydraulischen Resonanzschwingers der Zylinderdruck sowie das Totvolumen über der Frequenz angegeben. Dabei ist die vorliegende Ausführungsform durch die folgenden Werte definiert:

| | |
|---|---|
| Masse der Walze 12 | 3000 kg |
| Gegenmasse 16 | 3000 kg, z.B. Beton, D = 1,4 m x 1 m |
| Walzenhub | 20 mm |
| Wirksame Kolbenfläche | 0,006 m² |

In dem Diagramm gemäß Fig. 3 sind für eine weitere beispielhafte Ausführungsform des hydraulischen Resonanzschwingers der Zylinderdruck sowie das Totvolumen über der Frequenz angegeben. Dabei ist die vorliegende Ausführungsform durch die folgenden Werte definiert:

| | |
|---|---|
| Masse der Walze 12 | 3000 kg |
| Gegenmasse 16 | 3000 kg, z.B. Beton, D = 1,4 m x 1 m |
| Walzenhub | 10 mm |
| Wirksame Kolbenfläche | 0,0123 m² |

Es werden also zwei gegeneinander schwingende Massen, nämlich insbesondere die Walze 12 und die Gegenmasse 16, über beispielsweise hydraulische Federn gekoppelt, wobei bevorzugt gleiche Massen vorgesehen sind. Die Gegenmasse 16 kann beispielsweise einen mit Beton umgossenen Hydraulikzylinder umfassen. Die Federn sind zum Beispiel als reine Ölfedern, das heißt durch die eingeschlossene Volumina im gleichgängigen Hydraulikzylinder realisiert. Der hydraulische Schwinger soll stets in der Resonanz- bzw. Eigenfrequenz betrieben werden. Energieverluste durch Dämpfung und Reibung werden durch Druckerhöhung zum Beispiel bei dem Druckmaximum im Umkehrpunkt ausgeglichen. Die damit verbundene Volumenvergrößerung wird etwa nach einer halben Wellenlänge (π), das heißt bei dem Druck Null im Umkehrpunkt, wieder ausgeglichen. Der Hub Sm₁, Sm₂ (vgl. Fig. 1) der beiden Massen 12, 16 wird über Wegsensoren 30, 32 erfasst. Die Ansteuerung des Servoventils 26 erfolgt über eine Steuer- und/oder Regeleinrichtung 28. Die Steuer- und/oder Regeleinrichtung variiert die vorgegebene (rechnerische) Frequenz f in kleinen Schritten (+/-), bis bei der Summe der beiden Hübe Sm₁ und Sm₂ oder der beiden Zylinderdrücke ein Maximum erkannt wird, wobei zum Beispiel der Stellweg und die Stellzeit des Servoventils 26 konstant gehalten werden. Damit wird automatisch die genaue Resonanzfrequenz ermittelt.

Ist die genaue Resonanzfrequenz von der Steuer- und/oder Regeleinrichtung 28 ermittelt, wird der Hub durch das bevorzugt am Umkehrpunkt zugespeiste Volumen definiert. Von der Steuer- und/oder Regeleinrichtung 28 wird die Menge entsprechend der Hubsollwertvorgabe s eingestellt. Die Variation der Eigenfrequenz findet durch Zu- bzw. Abschalten von gleichen Volumina V_{R} und V_{L} auf beiden Kolbenseiten statt (Vier-Zweiwegeventil). So kann schrittweise die Schüttelfrequenz eingestellt werden. Alternativ dazu können die Volumina durch parallel verfahrbare Hydraulikzylinder stufenlos variiert werden.

### Bezugszeichenliste

- 10: Schüttelvorrichtung
- 12: Walze
- 14: Walzenachse
- 16: Gegenmasse
- 18: Antriebsmittel
- 20: Zylinder/Kolben-Einheit
- 22: Kolben
- 24: Zylinder
- 26: Servoventil
- 28: Steuer- und/oder Regeleinrichtung
- 30: Wegsensor
- 32: Wegsensor
- 34: Justierfeder
- 36: Justierfeder

- f: Frequenzvorgabe
- m₁: Masse der Walze
- m₂: Masse der Gegenmasse
- p_{L}: Druckverlauf, links
- p_{R}: Druckverlauf, rechts
- R: Servoventil
- s: Hubsollwertvorgabe
- Sₘ₁: Hub der Walze [graphisch]
- Sₘ₂: Hub der Gegenmasse [grapisch]
- t: Zeit
- V_{L}: Volumen, links
- V_{L1}: Zusatzvolumen, links
- V_{R}: Volumen, rechts
- V_{R1}: Zusatzvolumen, rechts
- W: Wegeventil

## Patentansprüche

1. Schüttelvorrichtung (10) zum Hin- und Herbewegen einer Walze (12) einer Maschine zur Herstellung und/oder Behandlung einer Faserstoffbahn entlang einer Achse (14) der Walze (12), bei der die Walze (12) zur Bildung eines Schwingungssystems federelastisch mit einer Gegenmasse (16) gekoppelt ist und Antriebsmittel (18) vorgesehen sind, um das die Walze (12) sowie die Gegenmasse (16) umfassende Schwingungssystem bei dessen Resonanzfrequenz anzutreiben,
**dadurch gekennzeichnet,**
**dass** eine mit der Walzenachse (14) ausgerichtete hydraulische Zylinder/Kolben-Einheit (20) vorgesehen ist, deren Kolben (22) mit der Walze (12) gekoppelt und deren Zylinder (24) zur Bildung der schwingenden Gegenmasse (16) entlang der Walzenachse (14) beweglich gelagert ist, wobei die Walze (12) über die beiderseits des Kolbens (22) vorgesehenen eingeschlossenen Volumina (V_{L}, V_{R}) der insbesondere gleichgängigen Zylinder/Kolben-Einheit (20) federelastisch mit der den Zylinder (24) umfassenden Gegenmasse (16) gekoppelt ist.

2. Schüttelvorrichtung (10) nach Anspruch 1,
**dadurch gekennzeichnet,**
**dass** der Zylinder (24) der Zylinder/Kolben-Einheit (20) eine die Masse erhöhende Ummantelung, insbesondere Betonummantelung, umfasst.

3. Schüttelvorrichtung (10) nach Anspruch 1 oder 2,
**dadurch gekennzeichnet,**
**dass** die Antriebsmittel (18) Mittel zur zyklischen Druckversorgung der Zylinder/Kolben-Einheit (20) umfassen.

4. Schüttelvorrichtung (10) nach Anspruch 3,
**dadurch gekennzeichnet,**
**dass** die Antriebsmittel (18) insbesondere zur zyklischen Druckversorgung der Zylinder/Kolben-Einheit (20) ein Servoventil (26) umfassen.

5. Schüttelvorrichtung (10) nach einem der vorhergehenden Ansprüche,
**dadurch gekennzeichnet,**
**dass** die Zylinder/Kolben-Einheit (20) über die Antriebsmittel (18) so beaufschlagbar ist, dass durch Dämpfung und/oder Reibung bedingte Energieverluste durch eine entsprechende Druckerhöhung insbesondere beim Druckmaximum im Umkehrpunkt wieder ausgeglichen werden.

6. Schüttelvorrichtung (60) nach Anspruch 4,
**dadurch gekennzeichnet,**
**dass** die Antriebsmittel (18) insbesondere zur Ansteuerung des Servoventils eine Steuer- und/oder Regeleinrichtung (28) umfassen.

7. Schüttelvorrichtung (10) nach einem der vorhergehenden Ansprüche,
**dadurch gekennzeichnet,**
**dass** die Antriebsmittel (18) Wegsensoren (30, 32) zur Erfassung des Hubs der Walze (12) und/oder des Hubs der Gegenmasse (16) umfassen.

8. Schüttelvorrichtung (10) nach Anspruch 6,
**dadurch gekennzeichnet,**
**dass** die insbesondere zur Ansteuerung des Servoventils (26) vorgesehene Steuer- und/oder Regeleinrichtung (28) so ausgeführt ist, dass zur automatischen Ermittlung der Resonanzfrequenz des Schwingungssystems die Erregerfrequenz, mit der das Schwingungssystem beaufschlagt wird, ausgehend von einer vorgebbaren Frequenz (f) in definierten Schritten nach oben und/oder nach unten variiert wird, bis die Summe der Hübe der Walze (12) und der Gegenmasse (16) ein Maximum erreicht hat.

9. Schüttelvorrichtung (10) nach Anspruch 8,
**dadurch gekennzeichnet,**
**dass** die Resonanzfrequenz des Schwingungssystems permanent oder in zeitlichen Abständen durch eine minimalste Variation (+/-) der Vorgebbaren Frequenz (f) und damit eine verbundene Gesamthubveränderung auf Veränderungen überprüfbar ist und dass die vorgebbare Frequenz (f) den sich ändernden Gegebenheiten, wie beispielsweise Temperatur oder Reibungsverhältnisse, adaptiv anpassbar ist.

10. Schüttelvorrichtung (10) nach Anspruch 8 oder 9,
**dadurch gekennzeichnet,**
**dass** die Steuer- und/oder Regeleinrichtung (28) so ausgeführt ist, dass bei der Variation der Erregerfrequenz der Stellweg und die Stellzeit des Servoventils (26) konstant gehalten werden.

11. Schüttelvorrichtung (10) nach Anspruch 8, 9 oder 10,
**dadurch gekennzeichnet,**
**dass** die Steuer- und/oder Regeleinrichtung (28) so ausgeführt ist, dass nach erfolgter Ermittlung der Resonanzfrequenz des Schwingungssystems der Hub der Gegenmasse (16) durch das bevorzugt am Umkehrpunkt der Zylinder/Kolben-Einheit (20) zugespeiste Volumen definiert wird.

12. Schüttelvorrichtung (10) nach Anspruch 11,
**dadurch gekennzeichnet,**
**dass** die Steuer- und/oder Regeleinrichtung (28) so ausgeführt ist, dass der Zylinder/Kolben-Einheit (20) ein einer jeweiligen Hubsollwertvorgabe (s) entsprechendes Volumen zugespeist wird.

13. Schüttelvorrichtung (10) nach einem der Ansprüche 6 oder 8 bis 12,
**dadurch gekennzeichnet,**
**dass** die Steuer- und/oder Regeleinrichtung (28) so ausgeführt ist, dass die Resonanzfrequenz des Schwingungssystems zur Einstellung der Schüttetfrequenz über ein Zu- bzw. Abschalten von gleichen Volumina (V_{L1}, V_{R1}) auf den beiden Kolbenseiten der Zylinder/Kolben-Einheit (20) variierbar ist.

14. Schüttelvorrichtung (10) nach einem Ansprüche 1 bis 12,
**dadurch gekennzeichnet,**
**dass** die Volumina auf den beiden Kolbenseiten der Zylinder/Kolben-Einheit (20) über parallel verfahrbare Hydraulikzylinder stufenlos variierbar sind.

## Claims

1. Shaking device (10) for moving a roll (12) of a machine for producing and/or treating a fibrous web back and forth along an axis (14) of the roll (12), in which the roll (12) is coupled resiliently to a counter-mass (16) in order to form an oscillating system, and drive means (18) are provided in order to drive the oscillating system comprising the roll (12) and the counter-mass (16) at the resonant frequency of the said system,
**characterized in that**
a hydraulic cylinder/piston unit (20) is provided, which is aligned with the roll axis (14) and of which the piston (22) is coupled to the roll (12), and of which the cylinder (24) is mounted such that it can move along the roll axis (14) in order to form the oscillating counter-mass (16), the roll (12) being resiliently coupled to the counter-mass (16) comprising the cylinder (24) via the enclosed volumes (V_{L}, V_{R}) provided on the two sides of the piston (22) of the in particular synchronous cylinder/piston unit (20).

2. Shaking device (10) according to Claim 1,
**characterized in that**
the cylinder (24) of the cylinder/piston unit (20) comprises a casing increasing the mass, in particular a concrete casing.

3. Shaking device (10) according to Claim 1 or 2,
**characterized in that**
the drive means (18) comprise means for the cyclic supply of pressure to the cylinder/piston unit (20).

4. Shaking device (10) according to Claim 3,
**characterized in that**
the drive means (18) comprise a servo valve (26), in particular for the cyclic supply of pressure to the cylinder/piston unit (20).

5. Shaking device (10) according to one of the preceding claims,
**characterized in that**
the cylinder/piston unit (20) can be acted on via the drive means (18) in such a way that energy losses caused by damping and/or friction are compensated for again by means of a corresponding increase in pressure, in particular at the pressure maximum at the point of reversal.

6. Shaking device (10) according to Claim 4,
**characterized in that**
the drive means (18) comprise an open-loop and/or closed-loop control device (28), in particular for driving the servo valve.

7. Shaking device (10) according to one of the preceding claims,
**characterized in that**
the drive means (18) comprise displacement sensors (30, 32) for measuring the displacement of the roll (12) and/or the displacement of the counter-mass (16).

8. Shaking device (10) according to Claim 6,
**characterized in that**
the open-loop and/or closed-loop control device (28) provided in particular for driving the servo valve (26) is designed in such a way that, in order to determine the resonant frequency of the oscillating system automatically, the excitation frequency with which the oscillating system is acted on is varied upwards and/or downwards in defined steps, starting from a predefinable frequency (f), until the sum of the displacements of the roll (12) and of the counter-mass (16) has reached a maximum.

9. Shaking device (10) according to Claim 8,
**characterized in that**
the resonance frequency of the oscillating system can be checked for changes continuously or at time intervals by means of an extremely minimal variation (+/-) of the predefinable frequency (f) and therefore an associated overall displacement change, and **in that** the predefined frequency (f) can be matched adaptively to the changing conditions, such as temperature or frictional conditions, for example.

10. Shaking device (10) according to Claim 8 or 9,
**characterized in that**
the open-loop and/or closed-loop control device (28) is designed in such a way that, during the variation of the excitation frequency, the actuating travel and the actuating time of the servo valve (26) are kept constant.

11. Shaking device (10) according to Claim 8, 9 or 10,
**characterized in that**
the open-loop and/or closed-loop control device (28) is designed in such a way that, after the resonant frequency of the oscillating system has been determined, the displacement of the counter-mass (16) is defined by the volume preferably fed in at the point of reversal of the cylinder/piston unit (20).

12. Shaking device (10) according to Claim 11,
**characterized in that**
the open-loop and/or closed-loop control device (28) is designed in such a way that the cylinder/piston unit (20) is fed with a volume corresponding to a respective predefined displacement set point (s).

13. Shaking device (10) according to one of Claims 6 or 8 to 12,
**characterized in that**
the open-loop and/or closed-loop control device (28) is designed in such a way that the resonant frequency of the oscillating system can be varied, by connecting and disconnecting equal volumes (V_{L1}, V_{R1}) to and from the two sides of the piston of the cylinder/piston unit (20), in order to set the shake frequency.

14. Shaking device (10) according to one of Claims 1 to 12,
**characterized in that**
the volumes on the two sides of the piston of the cylinder/piston unit (20) can be varied continuously via hydraulic cylinders that can be moved in parallel.

## Revendications

1. Dispositif agitateur (10) pour le déplacement d'avant en arrière d'un rouleau (12) d'une machine de fabrication et/ou de traitement d'une bande fibreuse le long d'un axe (14) du rouleau (12), dans lequel le rouleau (12) est accouplé de manière élastique à ressort à un contrepoids (16) pour former un système oscillant et des moyens d'entraînement (18) sont prévus pour entraîner le système oscillant comprenant le rouleau (12) et le contrepoids (16) à sa fréquence de résonance,
**caractérisé en ce**
**qu'**une unité cylindre-piston (20) hydraulique alignée avec l'axe du rouleau (14) est prévue, dont le piston (22) est accouplé au rouleau (12) et dont le cylindre (24) est monté pour former le contrepoids (16) oscillant le long de l'axe du rouleau (14), le rouleau (12) étant accouplé de manière élastique à ressort au contrepoids (16) entourant le cylindre (24) par le biais des volumes (V_{L}, V_{R}) inclus prévus de chaque côté du piston (22) de l'unité cylindre-piston (20) notamment à volumes identiques.

2. Dispositif agitateur (10) selon la revendication 1,
**caractérisé en ce que**
le cylindre (24) de l'unité cylindre-piston (20) comprend une enveloppe augmentant le poids, notamment une enveloppe en béton.

3. Dispositif agitateur (10) selon la revendication 1 ou 2,
**caractérisé en ce que**
les moyens d'entraînement (18) comprennent des moyen pour l'alimentation cyclique en pression de l'unité cylindre-piston (20).

4. Dispositif agitateur (10) selon la revendication 3,
**caractérisé en ce que**
les moyens d'entraînement (18) comprennent notamment une servovanne (26) pour l'alimentation en pression cyclique de l'unité cylindre-piston (20).

5. Dispositif agitateur (10) selon l'une quelconque des revendications précédentes,
**caractérisé en ce que**
l'unité cylindre-piston (20) peut être sollicitée par le biais des moyens d'entraînement (18) de telle sorte que les pertes d'énergie causées par l'amortissement et/ou le frottement soient à nouveau compensées par une augmentation correspondante de la pression, notamment lors d'un maximum de pression au point d'inversion.

6. Dispositif agitateur (10) selon la revendication 4,
**caractérisé en ce que**
les moyens d'entraînement (18) comprennent notamment pour la commande de la servovanne un dispositif de commande et/ou de régulation (28).

7. Dispositif agitateur (10) selon l'une quelconque des revendications précédentes,
**caractérisé en ce que**
les moyens d'entraînement (18) comprennent des capteurs de position (30, 32) pour détecter la course du rouleau (12) et/ou la course du contrepoids (16).

8. Dispositif agitateur (10) selon la revendication 6,
**caractérisé en ce que**
le dispositif de commande et/ou de régulation (28) prévu notamment pour la commande de la servovanne (26) est réalisé de telle sorte que pour déterminer automatiquement la fréquence de résonance du système oscillant la fréquence d'excitation avec laquelle le système de résonance est sollicité est modifiée vers le haut et/ou vers le bas en pas définis à partir d'une fréquence (f) prédéfinissable, jusqu'à ce que la somme des courses du rouleau (12) et du contrepoids (16) ait atteint un maximum.

9. Dispositif agitateur (10) selon la revendication 8,
**caractérisé en ce que**
la fréquence de résonance du système oscillant peut être contrôlée de manière permanente ou à intervalles temporaires par une variation minime (+/-) de la fréquence prédéfinissable (f) et donc une variation de course totale associée peut être contrôlée en termes de variations et **en ce que** la fréquence prédéfinissable (f) peut être adaptée de manière adaptative aux données variables, comme par exemple la température ou les conditions de frottement.

10. Dispositif agitateur (10) selon la revendication 8 ou 9,
**caractérisé en ce que**
le dispositif de commande et/ou de régulation (28) est réalisé de telle sorte que lors de la variation de la fréquence d'excitation, la course de réglage et le temps de réglage de la servovanne (26) soient maintenus constants.

11. Dispositif agitateur (10) selon la revendication 8, 9 ou 10,
**caractérisé en ce que**
le dispositif de commande et/ou de régulation (28) est réalisé de telle sorte qu'après la détermination de la fréquence de résonance du système oscillant, la course du contrepoids (16) est définie par le volume alimenté de préférence au point d'inversion dans l'unité cylindre-piston (20).

12. Dispositif agitateur (10) selon la revendication 11,
**caractérisé en ce que**
le dispositif de commande et/ou de régulation (28) est réalisé de telle sorte que l'unité cylindre-piston (20) soit alimentée avec un volume correspond à une valeur de consigne de course prédéfinie (s) respective.

13. Dispositif agitateur (10) selon l'une quelconque des revendications 6 ou 8 à 12,
**caractérisé en ce que**
le dispositif de commande et/ou de régulation (28) est réalisé de telle sorte que la fréquence de résonance du système oscillant puisse être variée pour ajuster la fréquence d'agitation par le biais d'une activation ou d'une coupure de volumes identiques (V_{L1}, V_{R1}) des deux côtés du piston de l'unité cylindre-piston (20).

14. Dispositif agitateur (10) selon l'une quelconque des revendications 1 à 12,
**caractérisé en ce que**
les volumes des deux côtés du piston de l'unité cylindre-piston (20) peuvent être variés en continu par le biais de cylindres hydrauliques déplaçables en parallèle.
